# EUROPÄISCHE PATENTSCHRIFT

(11) **EP 2 148 752 B1**
(45) Veröffentlichungstag und Bekanntmachung des Hinweises auf die Patenterteilung: **18.04.2012**
(21) Anmeldenummer: 08758076.7
(22) Anmeldetag: 15.05.2008
(51) Int. Cl.: B21J 5/10, B21K 1/10

(54) **VERFAHREN ZUR HERSTELLUNG VON HOHLWELLENGRUNDKÖRPERN**
METHOD FOR PRODUCING HOLLOW SHAFT BASE BODIES
PROCÉDÉ DE FABRICATION D'ÉLÉMENT DE BASE D'ARBRE CREUX

(30) Priorität: 26.05.2007 DE 102007024743
(43) Veröffentlichungstag der Anmeldung: 03.02.2010
(73) Patentinhaber: Neumayer Tekfor Holding GMBH, 77756 Hausach (DE)
(72) Erfinder: DERSE, Matthias, 79215 Elzach (DE)
(86) Internationale Anmeldenummer: PCT/DE2008/000833
(87) Internationale Veröffentlichungsnummer: WO 2008/145092

(56) Entgegenhaltungen:
- EP-A- 1 500 443
- EP-A- 1 745 870
- DE-A1- 19 705 279
- DE-A1-102006 019 234
- SCHMOECKEL D ET AL: "INTEGRATION DES AXIAL-RADIAL-UMFORMENS IN DEN HERSTELLUNGSPROZESS EINER RUNDGEKNETETEN GETRIEBEWELLE" STAHL UND EISEN, VERLAG STAHLEISEN, DUSSELDORF, DE, Bd. 118, Nr. 2, 17. Februar 1998 (1998-02-17), Seiten 99-104,140, XP000733642 ISSN: 0340-4803

## Beschreibung

Durch die EP 1 745 870 A1 ist ein Verfahren zur Herstellung von Hohlwellengrundkörpern bekannt geworden, wobei sich dieses Verfahren dadurch auszeichnet, dass in einem ersten Schritt die äußere Oberfläche eines zylindrischen Ausgangsmaterials durch Umformen bearbeitet wird, um wenigstens einen vorbestimmten Durchmesserübergang in der Längsrichtung eines Grundkörpers zu erhalten. Während dieses ersten Schrittes, nämlich mittels eines Querkeilwalz-Prozesses, soll auch eine Bohrung mittels eines oder zweier Dome eingeformt werden. Danach wird in einem weiteren Verfahrensschritt, nämlich durch inkrementelles Umformen, die äußere und/oder innere Oberfläche des Grundkörpers hergestellt.

Abgesehen davon, dass die gleichzeitige Durchführbarkeit des Querkeilwalzens sowie das Einbringen mindestens eines Domes von wenigstens einer Seite zur Erzeugung wenigstens einer Bohrung zweifelhaft erscheint, ist das dort beschriebene Verfahren mit erheblichen Nachteilen behaftet, insbesondere sind teure und entwicklungsaufwendige Werkzeuge zur Durchführung des Querkeilwalzens erforderlich und die erzielbaren Taktzeiten sind hoch, d. h. es sind nur geringe Stückzahlen pro Zeiteinheit zu verwirklichen. Das in der EP OS angeführte Argument einer Ressourcenschonung mag bei der als alternativ angeführten Möglichkeit der Herstellung der Bohrung durch Fließpressen noch gelten (beim Fließpressen fällt lediglich ein relativ kleiner Butzen als Abfall an). Jedoch ist das Querkeilwalzen selbst hinsichtlich einer Ressourcenschonung nicht optimal, denn wie bekannt, muss am Ende eines jeden Querkeilwalz-Prozesses an den beiden Wellenenden der beim Querwalzen über die aktive Werkzeug-Länge hinaus gedrückte Materialanteil anschließend abgeschert werden und liegt dann als Abfall vor. Verschlechtert wird die Ressourcensituation darüber hinaus noch, wenn - wie als weitere mögliche Lösung angeführt - die Bohrung vor oder nach dem Querkeilwalz-Prozess spangebend hergestellt wird (wobei unklar bleibt, ob dieser Prozess als weiterer Schritt zu werten ist).

Der vorliegenden Erfindung lag die Aufgabe zugrunde, diese angeführten Nachteile zu beseitigen und eine einfachere und preiswertere Herstellung zu gewährleisten sowie die Ressourcenschonung weiter zu optimieren. Darüber hinaus sollen teure Entwicklungen von Werkzeugen vermieden werden, weiterhin soll die Produktivität deutlich verbessert werden und darüber hinaus, für die nachfolgend durchzuführenden Bearbeitungsschritte eine Vorform mit optimaler Qualität zur Verfügung zu stellen. Außerdem soll die Herstellung der Bohrung so erfolgen, dass für die meisten Anwendungsfälle eine Nachbearbeitung derselben nicht mehr erforderlich ist, denn beim nachstehend beschriebenen Herstellverfahren der Erfindung können Bohrungen so erzeugt werden, dass ein nachträgliches Ausrichten der Bohrung wegen Verlaufen eines Domes nicht mehr erforderlich ist.

Das Verfahren zur Herstellung von mit mindestens einer Hohlwellengrundkörpern gemäß der Erfindung zeichnet sich nun durch die in Anspruch 1 definierten Schritte aus.

Durch die Herstellung eines Vorformlings bzw. eines Rohlings durch einen Schmiedeprozess in einem Mehrstufenwerkzeug können die Rohlinge in einfachen Werkzeugen hergestellt und auch mit einer Bohrung versehen werden und dienen sodann als Ausgangserzeugnis für den weiteren Schritt. Die Bohrung kann dabei entweder nur teilweise in den Grundkörper eingebracht werden oder auch durchgehend sein. Selbst bei durchgehender Bohrung ist lediglich ein geringer Abfall durch das zweckmäßigerweise zum Schmiedeprozess hinzugehörende Ausstanzen des Butzens vorhanden. Durch die Anwendung von Schmiedewerkzeugen ist eine besonders günstige Großserienherstellung ermöglicht. Das vorhin erwähnte Ausstanzen des Butzens kann aber auch in einem separaten Arbeitsgang in einem Werkzeug außerhalb eines Schmiedewerkzeuges erfolgen. Das Umformen zu einem Vorformling kann aber auch in einem Umformprozess erfolgen, der halbwarm oder - z. B. je nach erforderlichem Umformgrad oder Anwendungsfall - auch kalt durchgeführt wird.

Als weiterer Schritt, bei dem der so erzeugte Vorformling weiter umgeformt wird, nämlich die innere und/oder äußere Oberfläche umgeformt wird, eignet sich in besonders günstiger Weise das sogenannte Rundkneten, welches anwendungs- oder produktbedingt ein Kalt- oder Halbwarmrundkneten sein kann. Dadurch lässt sich in besonders preiswerter Weise und bei maximaler Materialausnutzung eine endkontumahe Geometrie erzeugen. Weiterhin liegt dadurch ein optimaler und ungeschnittener Faserverlauf vor, wodurch die Belastbarkeit günstig beeinflusst wird. Während dieses zweiten Arbeitsschrittes kann in besonders vorteilhafter Weise die Bohrung wenigstens eines der hohlen Wellenenden durch das inkrementelle Verfahren verschlossen werden.

Weiterhin wird erfindungsgemäβ während des ersten Schrittes zur Erzeugung des Vorformlings dieser mit einem Hinterschnitt versehen. Dies erfolgt dadurch, dass während des Schmiedevorganges an einer der Schmiedestufen ein Schieberwerkzeug eingesetzt wird, das aus mehreren auf den zu schmiedenden Körper zubewegbaren Segmenten besteht, die beim Pressvorgang zusammengefahren sind und zum Auswerfen des Teiles wieder auseinander bewegt werden.

Anhand der Figuren 1-3 sei die Erfindung näher erläutert, wobei die Figuren 1 und 2 lediglich der Erläuterung von Teilschritten des erfindungsgemäβen Verfahrens dienen.

Dabei zeigen die oberen Hälften der Figuren 1-3 jeweils den Vorformling und die unteren Hälften, die daraus hergestellten Hohlwellenkonturen.

In Figur 1 weist der Vorformling 1a einen Schaftabschnitt 2a und einen Flanschabschnitt 3a auf sowie eine durchgehende Bohrung 4a. Der Schaftbereich als auch die Bohrung können zylindrisch oder konisch ausgebildet sein.

Der Vorformling 1a ist durch einen Schmiedevorgang hergestellt, welcher in einem Mehrstufenwerkzeug durchgeführt wird. Einer der Folgen wird die Bohrung 4a bis zu einem Butzen 5 eingebracht. Dieser Butzen wird entweder in einer nächsten Station ausgestanzt oder kann in einem Werkzeug außerhalb des Schmiedewerkzeuges ausgestanzt werden.

In einem zweiten Schritt wird der Vorformling 1a zu dem Hohlwellengrundkörper 1b umgearbeitet und zwar inkrementell wie insbesondere durch Rundkneten, dabei kann der Flanschbereich 3a weitgehend erhalten werden und die inkrementelle Umformung im sich an den Bereich 3b anschließenden Bereich durchgeführt werden. Je nach gewünschter Innenkontur 4b, kann durch entsprechendes Vorformen der Bereiche 2b und 2b' abschnittsweise ein zylindrischer oder profilierter Dom von der dem Flanschbereich 3a abgekehrten Seite her eingeschoben werden.

Der Bereich 2b' kann am Ende auch durch inkrementelles Umformen derart verkleinert werden, so dass die Bohrung 4b an ihrem Endbereich verschlossen ist.

Figur 2 zeigt eine weitere Form, wobei der obere Bereich 11 a der Figur 2 den Vorformling darstellt und der untere Bereich wiederum den Hohlwellengrundkörper 11b. Hier reicht die im Schmiedeprozess eingebrachte Bohrung 12a nur teilweise durch den Rohling 11a hinein, der durch inkrementelles Umformen erzeugte Bereich ist mit 13 bezeichnet.

In Figur 3 ist der durch Schmieden hergestellte Vorformling 21a mit einem Hinterschnitt 22 versehen, der, ebenso wie der Rohling 21 a, durch Schmieden hergestellt ist.

Der im unteren Bereich der Figur 3 dargestellte Hohlwellengrundkörper 21 b ist im Bereich 23 durch Rundkneten umgeformt. Der Bereich 23 kann je nach gewünschter Innenform während des Umformprozesses durch einen Dorn abgestützt sein.

## Patentansprüche

1. Verfahren zur Herstellung von mit einer Bohrung versehenen HohlwellenGrundkörpern, umfassend:
- einen ersten Schritt, in welchem die äußere Oberfläche eines zylindrischen Ausgangsmaterials durch Umformen in einem Schmiedeprozess in einem Mehrstufenwerkzeug zu einem Vorformling (1a; 11a; 21a), welcher einen Schaftabschnitt (2a) und einen Flanschabschnitt (3a) aufweist, bearbeitet wird, wobei in einer der Folgen wenigstens ein vorbestimmter Durchmesserübergang in Längsrichtung des Vorformlings sowie eine sich zumindest teilweise hindurch erstreckende Bohrung (4a; 12a) erzeugt wird, wobei der Vorformling in einer der Schmiedestufen über ein Schieberwerkzeug, welches aus mehreren auf den zu schmiedenden Körper zubewegbaren Segmenten besteht, während des ersten Schrittes mit einem Hinterschnitt (22) versehen wird, indem die Segmente während des Pressvorgangs zusammengefahren sind,
wobei zum Auswerfen des Vorformlings die Segmente auseinander bewegt werden,
und
- einen zweiten Schritt, in welchem der Vorformling (1a; 11a; 21a) durch Umformen der äußeren und/oder inneren Oberfläche des Vorformlings inkrementell zu dem Hohlwellengrundkörper (1b; 11b; 21b) umgeformt wird, wobei der Flanschabschnitt (3a) des Vorformlings weitgehend erhalten bleibt und die inkrementelle Umformung an dem sich an den Flanschabschnitt anschlieβenden Schaftabschnitt (2b; 13, 23) des Vorformlings durchgeführt wird.

2. Verfahren nach Anspruch 1, **dadurch gekennzeichnet, dass** der zweite Schritt ein Rundkneten ist.

3. Verfahren nach einem der Ansprüche 1-2, **dadurch gekennzeichnet, dass** das Umformen zu einem Vorformling in halbwarmem Zustand erfolgt.

4. Verfahren nach einem der Ansprüche 1-3, **dadurch gekennzeichnet, dass** das Umformen zu einem Vorformling in kaltem Zustand erfolgt.

5. Verfahren nach einem der vorhergehenden Ansprüche, **dadurch gekennzeichnet, dass** das inkrementelle Umformen in halbwarmem Zustand erfolgt.

6. Verfahren nach einem der vorhergehenden Ansprüche, **dadurch gekennzeichnet, dass** das inkrementelle Umformen kalt erfolgt.

7. Verfahren nach einem der vorhergehenden Ansprüche, **dadurch gekennzeichnet, dass** wenigstens eines der Hohlenwellenenden des Vorformlings durch inkrementelles Umformen wieder verschlossen wird.

## Claims

1. A method for the manufacture of hollow shaft base bodies having one bore, comprising:
- a first step, in which the outer surface of a cylindrical starting material is formed by means of a forging process in a multistage mold to produce a preform (1 a; 11 a; 21a) having a shaft section (2a) and a flange section (3a). Here at least one preset diameter transition in the longitudinal direction of the preform and one bore (4a; 12a) extending at least partially through it are produced as a result. In the first step the preform is provided with an undercut (22) during one of the forging stages using a slide mold consisting of multiple segments that can be moved towards the body to be forged by bringing the segments together during the pressing process,
with the segments being moved apart to eject the preform,
and
- a second step, in which the preform (1 a; 11 a; 21 a) is forged via incremental forming of the outer and/or inner surface of the preform to produce the hollow shaft base body (1 b; 11 b; 21 b). Here the flange section (3a) of the preform is largely retained and incremental forming is performed on the shaft section (2b; 13; 23) of the preform connected to the flange section.

2. Method according to claim 1, **characterized by** the fact that the second step is a rotary swaging process.

3. Method according to one of the claims 1-2, **characterized by** the fact that preform production is carried out by means of a warm forging process.

4. Method according to one of the claims 1-3, **characterized by** the fact that preform production is carried out by means of a cold forging process.

5. Method according to one of the previous claims, **characterized by** the fact that incremental forming is performed by means of a warm forging process.

6. Method according to one of the previous claims, **characterized by** the fact that incremental forming is performed by means of a cold forging process.

7. Method according to one of the previous claims, **characterized by** the fact that at least one of the ends of the hollow shaft of the preform is closed again by means of incremental forming.

## Revendications

1. Procédé pour la fabrication de corps de base à arbre creux pourvus d'un alésage, comprenant :
- une première étape au cours de laquelle la surface extérieure d'une matière de base cylindrique est traitée par déformation dans le cadre d'une procédure de forgeage dans un moule à plusieurs niveaux pour obtenir une préforme (1a ; 11 a ; 21 a) qui présente un segment de queue (2a) et un segment de bride (3a), tout en sachant que - dans une des étapes - au minimum un passage diamétral prédéterminé est formé dans le sens longitudinal de la préforme ainsi qu'un alésage (4a ; 12a) s'étirant au moins partiellement sur la longueur, tout en sachant que la préforme - dans une des étapes de forgeage par le biais d'un moule à empreintes mobiles composé de plusieurs segments mobiles sur le corps à forger - est pourvue d'une coupe arrière (22) pendant la première étape, une procédure pendant laquelle les segments sont serrés l'un contre l'autre pendant la procédure de compression,
tout en sachant que les segments sont écartés pour l'éjection de la préforme, et
- une deuxième étape au cours de laquelle la préforme (1 a ; 11 a ; 21 a) est transformée par déformation de la surface extérieure et/ou intérieure de la préforme de manière incrémentielle pour former le corps de base à arbre creux (1 b ; 11 b ; 21 b), tout en sachant que le segment de bride (3a) de la préforme est quasiment entièrement conservé et la déformation incrémentielle
- est réalisée au niveau du segment de la queue (2b ;13 ; 23) adjacent au segment de la bride de la préforme.

2. Procédé selon la spécification 1, qualifié de telle manière que la deuxième étape est un malaxage circulaire.

3. Procédé selon une des spécifications 1-2, qualifié de telle manière que la déformation destinée à obtenir une préforme est réalisée dans un état à basse température.

4. Procédé selon une des spécifications 1-3, qualifié de telle manière que la déformation destinée à obtenir une préforme est réalisée à froid.

5. Procédé selon une des spécifications précédentes, qualifiée de telle manière que la déformation incrémentielle est réalisée à basse température.

6. Procédé selon une des spécifications précédentes, qualifiée de telle manière que la déformation incrémentielle est réalisée à froid.

7. Procédé selon une des spécifications précédentes, qualifiée de telle manière qu'au minimum une des extrémités de l'arbre creux de la préforme est de nouveau fermée suite à la déformation incrémentielle.
